# EUROPÄISCHE PATENTSCHRIFT

(11) **EP 0 601 675 B1**
(45) Veröffentlichungstag und Bekanntmachung des Hinweises auf die Patenterteilung: **19.02.1997**
(21) Anmeldenummer: 93250310.5
(22) Anmeldetag: 09.11.1993
(51) Int. Cl.: B41F 15/40, F04C 13/00

(54) **Einrichtung zur Zuführung fliessfähiger Substanzen an eine substanzverbrauchende Maschine**
Apparatus for conveying fluid substances in a machine using these substances
Dispositif d'alimentation de substances fluides à une machine utilisant ces substances

(30) Priorität: 12.11.1992 DE 9215639 U
(43) Veröffentlichungstag der Anmeldung: 15.06.1994
(73) Patentinhaber: Zimmer, Johannes, A-9020 Klagenfurt (AT)
(72) Erfinder: Zimmer, Johannes, A-9020 Klagenfurt (AT)
(74) Vertreter: Wenzel, Heinz-Peter, Dipl.-Ing.

(56) Entgegenhaltungen:
- EP-A- 0 047 887
- EP-A- 0 168 366
- DE-A- 4 123 384
- DE-U- 8 805 993
- US-A- 4 553 512

## Beschreibung

Die Erfindung betrifft eine Einrichtung zur Zuführung fließfähiger Substanzen an eine Druck- oder Beschichtungsmaschine oder zu einer sonstigen substanzverbrauchenden Maschine mit einer substanzfördernden, in Eingriff befindliche Förderelemente wie Zahnrad- oder Zahnwalzen-Elemente oder sonstige Verdrängungskörper umfassenden Pumpe, wobei die Förderelemente in festem Abstand zueinander axial gelagert sind und mindestens eines der Förderelemente über eine von einem Pumpenmotor getriebene Lagerwelle angetrieben ist (z.B. EP-A-47887).

Es handelt sich um eine Pumpeneinrichtung, mit der insbesondere Druckpasten Schablonen-Druckmaschinen zugeführt werden. Die Leistungs- und Funktionsanforderungen zur Substanz-(Druckpasten-) Zuführung sind sehr unterschiedlich. Zudem sind wirtschaftliche sowie die Umwelt schonende Anforderungen von ganz besonderer Bedeutung. Übliche Zuführ- und Verteilungssysteme umfassen Pumpen der eingangs genannten Art mit relativ großen Ansaugleistungen, wobei die Pumpen mit zumeist über lange Wege geführten Ansaugleitungen verbunden sind, die sich zwischen einem Vorratsbehälter, der Pumpe und der Verbrauchsstelle (substanzverbrauchende Einrichtung) erstrecken. Solche Zuführungssysteme sind für in der Praxis vorkommende sehr unterschiedlichen Druckanforderungen ungeeignet. Insbesondere sind Behälter mit relativ großem Inhalt für Muster- und Kollektionsdrucke, d.h. für das Drucken von Kurzmetragen unwirtschaftlich, da die bereitgestellten Druckpastenmengen nicht benötigt werden und erhebliche Verlustmengen in den Behältern und Farbrestmengen in den Leitungen anfallen, wobei das Verhältnis von Substanz-Verbrauchsmengen zu -Verlust-/Restmengen sehr ungünstig ist. Zudem ist besonderer Reinigungsaufwand mit großem Wasserverbrauch erforderlich, wobei große Substanz-Rückstandsmengen in das Abwasser gelangen und die Umwelt belasten. Ein schneller Substanzwechsel ist nicht möglich. Besonders große Wirtschaftlichkeitsnachteile sowie die Umwelt belastende Auswirkungen entstehen beim Vielfarbendruck mit z.B. 20 Farben, insbesondere bei kleineren Auftragungs-/Druckpartien und/oder bei einem häufigen Musterwechsel. Zwar sind auch kleine Druckpasten-Versorgungseinheiten mit einer Pumpe und einem relativ kleinen auf diese aufgesetzten Behälter bekannt. Eine solche Vorrichtung ist zur seitlichen Befestigung an einer Druckmaschine vorgesehen, wobei Pumpe und Behälter in Form einer von Hand zu transportierenden Einheit besonders klein ausgelegt sein müssen und eine Substanzbeschichtung ausschließlich von oben erfolgen muß.

Der Erfindung liegt die Aufgabe zugrunde, eine Substanzzuführungs-Einrichtung zu schaffen, die für verschiedenste Mengenleistungen, Verbrauchsmengen z.B. für Produktions- und/oder Musterdrucke und substanzverbrauchende Einrichtungen wie z.B. einzelne Druckstationen nutzbar sein soll, wobei bei jeder Verwendung Substanzverlust- und Restmengen in höchstem Maß reduziert sein sollen, um einen äußerst wirtschaftlichen sowie umweltfreundlichen Einsatz, auch durch geringen Reinigungs-Wasserverbrauch, zu gewährleisten.

Die Aufgabe wird in Verbindung mit den Merkmalen der Einrichtung der eingangs genannten Art dadurch gelöst, daß die Einrichtung als Tauchpumpe mit einem lang sich erstreckenden kreiszylindrischen Mantelhohlkörper wie einem Rohr od. dgl. zum Eintauchen in Substanz ausgebildet ist, der an seinem tauchfreien (oberen) Ende an dem Pumpenmotor befestigt ist und am eintauchbaren (unteren) Ende mit einer Stirn-Verschlußwand abgeschlossen ist, daß eine obere Substanzdurchtrittsöffnung im Bereich des tauchfreien Endes ausgebildet ist, daß in dem Mantelhohlkörper im Bereich seines eintauchbaren Endes die Förderelemente wie Zahnwalzen, Zahnräder od. dgl. angeordnet sind und daß eine untere Substanzdurchtriffsöffnung im Randbereich des eintauchbaren Hohlkörperendes ausgebildet ist. Ein wesentlicher Vorteil besteht darin, daß bei der erfindungsgemäßen Tauchpumpe eine Ansaugstrecke zwischen der an der unteren Substanzdurchtrittsöffnung anstehenden Behältersubstanz und den im Bereich dieser Öffnung angeordneten Förderelementen entfällt. Herkömmliche Ansaugleitungen zwischen Behälter und Pumpe sind beseitigt. So entfallen Verlust-/Restmengen in üblichen Saugleitungen, Reinigungsarbeiten und damit verbundener Wasserverbrauch. Der kreiszylindrische Mantelhohlkörper bildet ein schlankes, sich relativ lang erstreckendes Zylinder-Tauchrohr (Tauchzylinder), das in Substanz-Vorratsbehälter beliebiger Größe oder andere Substanzvolumen einsetzbar ist. Die Stirn-Verschlußwand bildet ein stabiles und robustes Element, auf das die Tauchpumpe im Betrieb aufsetzbar ist. Mittels der unteren Substanzdurchtrittsöffnung ist gewährleistet, daß jedenfalls bei einer Schrägstellung der Tauchpumpe relativ gegenüber dem Vorratsbehälter dieser bis auf eine sehr geringe Restmenge von z.B. ca. 1/4 Liter geleert werden kann. Die an dem tauchfreien oberen Rand der Tauchpumpe befestigte Pumpe bildet mit dem Tauchpumpenrohr eine im ganzen schlanke Pumpen-Baueinheit, die in ihrer vertikalen Betriebsanordnung platzsparend und insbesondere unmittelbar an oder in der Nähe einer Substanz-Verbrauchseinrichtung installierbar ist. Der Wegfall herkömmlicher Leitungen zwischen Pumpe und Behälter sowie die Anordbarkeit an oder nahe der Verbrauchseinrichtung sind nicht nur aufgrund der sehr kurzen Verbindungsleitungen zwischen Pumpe und Verbrauchseinrichtung, sondern auch hinsichtlich der Arbeitssicherheit und das Raumgewinns im Arbeitsbereich z.B. an Maschinen-Druckstationen besonders vorteilhaft. Es ist gefunden worden, daß aufgrund der Anordnung der Förderelemente im Bodenbereich des Tauchzylinders eine stetige, druckstoßfreie und relativ druckarme Steigförderung bei dennoch auch großer Fördermenge je Zeiteinheit erreicht wird. Eine derartige Förderung ist für Breiten-Verteilungssysteme insbesondere in Rundschablonen sehr günstig und angepaßt. Aufgrund der Förderelement-Anordnung im Tauchzylinder-Bodenbereich und der langgestreckten, schlanken - für den platzsparenden Tauchpumpeneinsatz zudem sehr vorteilhaften - Tauchrohrausbildung ist einerseits das Verhältnis zwischen Tauchrohrlänge, z.B. 1 Meter und mehr, und Summen-Drehdurchmesser der Förderelemente sowie andererseits auch das Verhältnis zwischen Tauchrohrlänge und Axiallänge der Förderelemente relativ groß. Im ganzen ist mit der erfindungsgemäßen Einrichtung eine Pumpeneinheit gebildet, die für unterschiedlichste Substanz-Verbrauchseinrichtungen und -Mengen ein in das jeweilige Substanz-Zuführungssystem einfach integrierbares Gerät bildet, das nicht nur - wie erläutert - zur Systemfüllung sondern vorzugsweise auch durch einen einfachen Pumpenumkehrbetrieb bei der Systementleerung und/oder Reinigung erhebliche Vorteile hinsichtlich wirtschaftlicher, ökologischer und betriebs- sowie sicherheitstechnischer Anforderung bietet.

Eine besonders vorteilhafte Ausführungsform besteht darin, daß Förderelemente wie vorzugsweise Zahnwalzen fliegend durch einseitige Axiallagerung an ihren dem Motorantrieb zugewandten Stirnseiten gelagert sind. Dadurch sind Konstruktion und Innenreinigung des Tauchrohres wesentlich vereinfacht. Andererseits können die Förderelemente auch an den unteren Stirnwänden auf einfache Weise an der Stirn-Verschlußwand axial gelagert sein, wodurch größere Förderelementlängen vorgesehen werden können.

Besonders vorteilhaft ist es, in einer nach außen gerundeten oder gewölbten Stirn-Verschlußwand eine einzige Substanzdurchtrittsöffnung auszubilden, so daß Substanz konzentriert von der tiefstmöglichen Stelle mit der auf dem Behälterboden aufstehenden Tauchpumpe gefördert wird. Es ist gefunden worden, daß aufgrund der erfindungsgemäßen Konstruktion durchaus Tauchzylinderlängen von ca. 1 m bei ca. nur 10 cm Außendurchmesser erzielbar sind. In vorteilhaften Weise, beträgt den Außendurchmesser des Mantelhohlkörpers ca. 80-150 mm bei einer Hohlkörperlänge von ca. 250-1000 mm.

Gemäß einer besonders vorteilhaften Gestaltung der Erfindung sind die Förderelement als Zahnwalzen ausgebildet, wobei die Zähne einer jeden Zahnwalze jeweils nur in den dem Zahnwalzeneingriffs-Bereich gegenüberliegenden Zahnwalzen Scheitelbereich unter Bildung eines Förderspalts berührungsfrei bis an die Innenwandung des Mantelhohlkörpers heranreichen, während der übrige Raum zwischen Hohlkörperinnenwandung und Zahnwalzen durch den Hohlraum so erweitert ist, daß die lichten Abstände zwischen den Zahnscheiteln und der Hohlkörperinnenwandung ein Vielfaches der Förderspaltbreite betragen. Es entfallen im Längsbereich der Zahnwalzen irgendwelche Lagerschalen oder -blöcke, wobei sich herausgestellt hat, daß der Freiraum zwischen Zahnwalzenumfang und Tauchzylinder-Innenumfang zur Substanz-Steigförderung besonders wirksam ist.

Zweckmäßig umfaßt die erfindungsgemäße Einrichtung eine an die Tauchpumpe angepaßte Waschvorrichtung in Form eines Waschrohres, das aufgrund der besonders schlanken Formgestalt des Tauchzylinders besonders raumsparend baut.

Der Mantelkörper besteht zweckmäßig aus einem gewichtsmäßig relativ leichten, dauerhaften und korrosionsfreien Kunststoffrohr. Zur Vermeidung von Substanzrückständen am Rohr-Außenumfang ist es auch besonders vorteilhaft, diesen mit einer für Substanz hoch-gleitfähigen Oberfläche auszubilden (ggf. mit einer Gleitschicht, Politurfläche od. dgl.) Sehr zweckmäßig ist es, daß außen über den Tauchzylinder ein entlang diesem schiebebewegliches Substanz-Abstreifelement wie ein Lamellenring, eine Manschette od. dgl. gesetzt ist, um auf einfache Weise zur Reinigung Substanz abzustreifen.

Die erfindungsgemäße Tauchpumpe läßt sich aufgrund der mit ihr erreichten relativ kurzen Substanz-Förderwege besonders vorteilhaft im Dreh-Umkehrbetrieb betreiben, um insbesondere Substanz aus einem Zuführungs-System zurückzufördern und/oder um zur Reinigung im System Wasser hin und herzupumpen.

Noch andere Ausgestaltungen der Erfindung sind in Unteransprüchen angegeben und weitere Vorteile, Ausführungsformen und Möglichkeiten der Erfindung werden nachstehend anhand der in der schematischen Zeichnung dargestellten Ausführungsbeispiele beschrieben. Es zeigen
- Fig. 1: eine erfindungsgemäße Einrichtung in Längsschnitt-Darstellung des Tauchzylinders,
- Fig. 2: eine Teil-Schnittansicht gemäß B-B in Fig. 1,
- Fig. 3: ausschnittsweise die Längsschnitt-Ansicht gemäß C-C in Fig. 1,
- Fig. 4A und B: im Teil-Längsschnitt bzw. im Querschnitt A-A den Tauchzylinder einer erfindungsgemäßen Einrichtung mit fliegender Zahnwalzen-Lagerung,
- Fig. 5 - 7: eine erfindungsgemäße Einrichtung mit einer Stativ-Tauchpumpe an der Station einer Rundschablonen-Druckmaschine und
- Fig. 8 - 10: eine erfindungsgemäße Einrichtung mit Tauchpumpen-Bewegungsvorrichtung und -Waschrohr.

Gemäß Fig. 1 umfaßt eine erfindungsgemäße Einrichtung 1 eine Tauchpumpe mit einem lang sich erstreckenden kreiszylindrischen Rohr-Tauchzylinder 31, der am tauchfreien oberen Rand mit einem Flansch 38 an einem Drehstrom-Motor 34 befestigt ist. Die Antriebsachse des Motors 34 ist achsparallel mit der Zylinderachse 43, wobei die beiden Achsen zumindest nahezu fluchten. Der Motor 34 bildet im Vergleich zur Tauchzylinderlänge ein relativ kurzes Pumpen-Kopfteil mit einem Gehäuse-Querdurchmesser, der nur geringfügig größer als der Zylinderdurchmesser ist. Dadurch ist eine formschlanke Tauchpumpeneinheit 3 gebildet.

Der Tauchzylinder 31 ist an seinem unteren Ende mit einer stopfenartigen Verschlußwand 36 abgeschlossen, die mit einer eine Aufstandsfläche bildenden Kugel-Abschnittsfläche nach unten aus dem Zylinder 31 hervorsteht. Im unteren Drittel und Endbereich des Zylinders 31 sind zwei Förderelemente bildende Zahnwalzen 32, 33 eingesetzt. Diese erstrecken sich parallel mit der Zylinderachse 43, wobei die beiden im Zentralbereich des Zylinders 31 in Eingriff befindlichen Zahnwalzen mit gleichen Längen und Durchmessern vorgesehen sind. Wie aus Fig. 2 und 3 ersichtlich, ist der Zahnwalzendurchmesser geringfügig kleiner als der halbe Zylinderinnendurchmesser, so daß zwischen Zahnwalzen 32, 33 und Zylinderinnenwand schmale Förderspalte 311 gebildet sind, wobei die Zahnscheitel der umlaufenden Walzen flächen-tangential an Längs-Linienabschnitte des Zylinderinnenumfangs heranreichen. Wesentlich ist dabei, daß die Spaltabstände zwischen Zahnscheiteln und Zylinderinnenwand konstant bleiben, so daß eine Berührung der Zähne mit der Zylinderinnenwand ausgeschlossen ist. Dies ist dadurch erreicht, daß die Zahnwalzen 32, 33 axial gelagert sind. Die Zahnwalzen-Stirnfläche liegen gleitend drehbar an der ebenen Innenfläche der Verschlußwand 36 sowie an einem Drehlagerteil 350 an. Nur die eine Zahnwalze 32 ist mittels einer Lagerwelle 35 drehfest mit dem Motorantrieb verbunden, wobei die Lagerwelle durch Lager 351 des Lagerteils 350 und eine Bohrung in dem Flansch 38 hindurchgesetzt ist. Die zwischen den Zahnwalzen 32, 33, der Zylinderinnenwand und den Stirnflächen der Teile 36, 350 gebildeten, durch die Zahnwalzen getrennten Halbräume 312, 313 bilden einen Ein- bwz. Ausförderraum für geförderte, dabei durch die Spalte 311 gedrückte Substanz. Bei Förder-Steigbetrieb mit der Walzendrehrichtung gemäß Fig. 2 wird Substanz 6 durch die Öffnung 360 in den Raum 312 eingefördert und aus dem Raum 313 nach oben herausgefördert. Dabei ist der Raum 313 nur über eine Steigleitung 314 nach oben offen, die am oberen Ende des Zylinders 31 in die Durchtrittsöffnung 380 mündet. Besonders zweckmäßig ist es, die Tauchpumpeneinheit 3 auch mit einem in der Antriebsrichtung umschaltbaren Motor 34 zu betreiben, um Substanz und/oder Reinigungsflüssigkeit von der Öffnung 380 zu der Öffnung 360 zu fördern.

Bei der Ausführungsform gemäß Fig. 4A und 4B besteht die Besonderheit, daß die Zahnwalzen 32, 33 lediglich einseitig axial an dem Lagerteil 350 gelagert sind. Bei dieser fliegenden Lagerung entfällt die Axiallagerung an der Verschlußwand 36. Dort liegen die Walzen-Stirnflächen nur dreh-gleitbeweglich an der ebenen Innenwand an.

Wie aus Fig. 1 und 2 ersichtlich ist über den Außenumfang des Tauchzylinders 31 ein entlang diesem in Gleit-Dichtanlage schiebebeweglicher Lamellenring 37 zum Abstreifen von Substanz gesetzt.

Eine erfindungsgemäße Einrichtung umfaßt in besonders vorteilhafter Ausführung eine mit der Tauchpumpeneinheit 3 verbundene Bewegungseinrichtung.

Bei der Ausführungsform gemäß Fig. 5 bis 7 ist die Tauchpumpeneinheit 3 an einem Stativarm 39 eines teleskopartigen Stativständers 53 befestigt. Besonders zweckmäßig ist es, daß die Tauchpumpe 3 abnehmbar an z.B. eine Lagerplatte des Stativarms angesetzt ist. Der Stativständer 53 mit höhenverstellbarem Arm 39 ist vorteilhaft unmittelbar seitlich an einer Druckmaschine 8 im Bereich unter der Druckstation-Rundschablone 81 angeordnet und ggf. zweckmäßig auch längs der Maschine 8 mittels einer nicht dargestellten Schiene od. dgl. versetzbar. Es ist eine sehr kurze Druckleitung in Form eines z.B. flexiblen Schlauches 7 zwischen der Pumpenöffnung 380 und dem Anschluß 71 eines Verteilrohres (Farbrohres) 75 der Rundschablone 81 erreicht. Die Druckleitung 7 ist mittels nicht näher dargestellter Anschlußkupplungen schnell und einfach mit der Öffnung 380 und dem Anschluß des Verteilrohres 75 verbindbar bzw. davon lösbar. Die erfindungsgemäße Einrichtung 1 mit an der Maschine 8 angeordnetem Teleskop-Stativ 53 erlaubt die Nutzung unterschiedlich großer Behälter direkt an der Maschinen-Arbeitsstation, wobei es z.B. für Kollektionsdrucke sehr vorteilhaft ist, auch relativ kleine Vorratsbehälter - z.B. 20 Liter-Behälter - nutzen zu können.

Beim Betrieb (Fig. 5) steht die gewölbte Stirnwand 36 (Fig. 1) vorteilhaft mit ihrer Kugelscheitelfläche auf dem Boden des Behälters 2 auf, wobei Substanz durch die an der Kugelfläche höher liegende Öffnung 360 aus dem tiefsten Bereich des Behälters 2 gefördert wird.

Mittels des Teleskop-Stativs 53 wird die Tauchpumpeneinheit 3 bequem in den Behälter 2 eingetaucht bzw. aus diesem herausgeführt. In Fig. 6 ist die Einheit 3 in der tauchfreien oberen Position dargestellt.

Je nach Gegebenheit ist es aufgrund der durch die erfindungsgemäße Konstruktion ermöglichten schlanken Tauchrohre auch vorteilhaft, eine Einrichtung 1 mit Tauchpumpen-Stativ 53 in Kombination mit einem Behälter unter einer Fußbodenfläche wie z.B. einem Gitterboden od. dgl. zu betreiben, wobei das Tauchrohr 31 durch eine relativ kleine Fußbodenöffnung hindurchsetzbar ist (Fig. 7). Statt dessen oder zusätzlich mit der Anordnung des Behälters 2 über der Fußbodenfläche ist es auch sehr vorteilhaft, das Tauchrohr 31 mit einer unter der Fußbodenfläche angeordneten Substanz-Auffangwanne od. dgl. zu betreiben, um Restsubstanz aus dem Maschinen-Zuführungssystem (Farbrohr) abzupumpen und in ein geschlossenes Auffangsystem einzuleiten. Der Fußbodenbereich bleibt frei von die Arbeitssicherheit gefährdenden Leitungen.

Beim Herausführen des Tauchzylinders 31 aus dem Behälter 2 wird die Manschette 37 aus einer oberen Position in die in Fig. 6 dargestellte untere Position gebracht, um Substanz von dem Zylinder 31 abzustreifen.

Fig. 8 bis 10 stellen die Ausführungsform einer erfindungsgemäßen Einrichtung 1 mit einem neben der Druckmaschine 8 aufgestellten Ständer 54 dar. An einem solchen Ständer 54 ist die Tauchpumpen-Einheit 3 z.B. mittels eines Aufhängelements 390 (Fig. 1) über ein Seil aufgehängt und über eine relativ große Höhe hebbar und absenkbar. So lassen sich Behälter mit relativ großem Volumeninhalt verwenden. Die an die Einheit 3 angeschlossene Druckleitung 7 wird auf einfache Weise zwischen Ständer 54 und Druckmaschine 8 unterbödig oder - in der gestrichelten Darstellung - über den Ständerkopf zur Druckmaschine 8 geführt, wobei die Leitung 7 so hoch geführt wird, daß der Raum unter derselben begehbar ist. Mittels der Hebe/Absenkvorrichtung 54 wird das Tauchrohr 31 bis zum Aufstand auf dem Bodenbehälter abgesenkt bzw. bei entleertem Behälter 2 in die Position oberhalb desselben gebracht. Der Ständer 54 ist mit einer um seine Standachse drehbaren Schwenkvorrichtung ausgestattet. Dies hat den Vorteil, daß die Tauchpumpen-Einheit 3 in der aus dem Behälter 2 ausgehobenen Position über ein an dem Ständer 54 angeordnetes Waschrohr 74 schwenkbar ist. Das Waschrohr 74 ist Bestandteil der Einrichtung 1 und in Länge und Durchmesser an den Tauchzylinder 31 angepaßt, wobei es aufgrund der schmalen und schlanken Ausbildung des Tauchrohres 31 relativ kleinbauend und damit platzsparend ist. Nach Absenken des Tauchrohres 31 in das Waschrohr 74 wird das Tauchrohr 31 gereinigt.

Die Innenreinigung des Tauchrohres 31 erfolgt dadurch, daß die an die Öffnung 380 angeschlossene Leitung 7 an ihrem anderen Ende mit einem Wasseranschluß 73 verbunden wird. Durch Umschaltung der Motor-Drehrichtung wird Wasser an der Öffnung 380 durch das Rohr 31 zur Öffnung 360 gefördert und mit dem Waschrohr 74 aufgefangen. Zur Außenreinigung des Tauchzylinders 31 umfaßt das Waschrohr 74 vorzugsweise einen inneren Spritzdüsenring und Bodendüsen, die mit einem Druckwasseranschluß verbindbar sind. Auch ein solches Waschrohr baut aufgrund des schlanken langgestreckten Tauchzylinders relativ klein. Selbstverständlich können die Anschlüsse und/oder der Richtungsbetrieb des Motors 34 zur Reinigung nach den jeweiligen Gegebenheiten geändert und wahlweise hergestellt werden.

Bevor die Pumpeneinheit 3 aus dem Behälter 2 gehoben wird, wird die Förderrichtung mittels eines in der Drehrichtung umschaltbaren Motors umgekehrt, um aus dem Verteilsystem mit der bei 71 an das Substanzrohr 75 angeschlossenen Leitung 7 Restsubstanz in den Behälter zurückzupumpen. Nach Übersetzen der Einheit 3 in das Waschrohr 74 kann durch Umkehr der Förderrichtung dem Waschrohr 74 zugeleitetes Wasser zur Reinigung in das Verteilsystem gepumpt werden.

Gemäß nicht dargestellter Ausführungsformen kann eine erfindungsgemäße Einrichtung selbstverständlich auch mit einer geneigt angeordneten Pumpeneinheit 3 ausgestattet sein, wobei eine solche Einrichtung zweckmäßig mit einem entsprechend schräg gelagerten Waschrohr ausgebildet wird.

## Patentansprüche

1. Einrichtung (1) zur Zuführung fließfähiger Substanzen an eine Druck- oder Beschichtungsmaschine (8) oder zu einer sonstigen substanzverbrauchenden Maschine mit einer substanzfördernden, in Eingriff befindliche Förderelemente wie Zahnrad- oder Zahnwalzen-Elemente (32, 33) oder sonstige Verdrängungskörper umfassenden Pumpe (3), wobei die Förderelemente in festem Abstand zueinander axial gelagert sind und mindestens eines der Förderelemente über eine von einem Pumpenmotor (34) getriebene Lagerwelle (35) angetrieben ist, **dadurch gekennzeichnet,** daß die Einrichtung als Tauchpumpe mit einem lang sich erstreckenden kreiszylindrischen Mantelhohlkörper wie einem Rohr (31) od. dgl. zum Eintauchen in Substanz (6) ausgebildet ist, der an seinem tauchfreien oberen Ende an dem Pumpenmotor (34) befestigt ist und am eintauchbaren unteren Ende mit einer Stirn-Verschlußwand (36) abgeschlossen ist, daß eine obere Substanzdurchtrittsöffnung (380) im Bereich des tauchfreien Endes ausgebildet ist, daß in dem Mantelhohlkörper im Bereich seines eintauchbaren Endes die Förderelemente wie Zahnwalzen, Zahnräder (32, 33) od. dgl. angeordnet sind und daß eine untere Substanzdurchtrittsöffnung (360) im Randbereich des eintauchbaren Hohlkörperendes ausgebildet ist.

2. Einrichtung nach Anspruch 1, **dadurch gekennzeichnet,** daß die Förderelemente wie vorzugsweise Zahnwalzen (32, 33) fliegend durch einseitige Axiallagerung an ihren dem Motorantrieb zugewandten Stirnseiten gelagert sind.

3. Einrichtung nach Anspruch 1 oder 2, **dadurch gekennzeichnet,** daß eine einzige mit einem Förderelement wie einer Zahnwalze (32) verbundene Antriebs-Lagerwelle (35) ohne Getriebe unmittelbar drehfest mit der Motorantriebswelle verbunden ist.

4. Einrichtung nach einem der Ansprüche 1 bis 3, **dadurch gekennzeichnet,** daß die Substanzdurchtrittsöffnung (360) in der Verschlußwand (36) ausgebildet ist und daß die Verschlußwand (36) mit einem gerundeten oder gewölbten, vorzugsweise als Kugelabschnitt geformten Teil aus dem Hohlkörper (31) hervorsteht, das eine die untere Substanzdurchtrittsöffnung (360) frei lassende Aufstandsfläche bildet.

5. Einrichtung nach einem der Ansprüche 1 bis 4, **dadurch gekennzeichnet,** daß außen über den kreiszylindrischen Mantelhohlkörper (31) ein entlang diesem schiebebewegliches Substanz-Abstreifelement (37) wie ein Lamellenring, eine Manschette od.dgl. gesetzt ist.

6. Einrichtung nach einem der Ansprüche 1 bis 5, **dadurch gekennzeichnet,** daß der Außendurchmesser des Mantelhohlkörpers (31) ca. 80 - 150 mm bei einer Hohlkörperlänge von ca. 250 - 1000 mm beträgt.

7. Einrichtung nach einem der Ansprüche 1 bis 6, **dadurch gekennzeichnet,** daß sie eine Ständer-, Stativ- oder Hebevorrichtung (53, 54) umfaßt, an der die Tauchpumpe vorzugsweise mittels eines Lagerteils (39), eines Aufhängelements (390) od. dgl. befestigt ist, wobei die Tauchpumpe mittels der Ständer-, Stativ- oder Hebevorrichtung (53, 54) vertikal und/oder horizontal bewegbar sowie ggf. schwenkbeweglich gehalten ist.

8. Einrichtung nach Anspruch 7, **dadurch gekennzeichnet,** daß die Stativvorrichtung (53) unmittelbar seitlich an einer substanzverbrauchenden Maschine oder Einrichtung wie z.B. an einer Druck-/Beschichtungsmaschine (8) angeordnet ist.

9. Einrichtung nach einem der Ansprüche 1 bis 8, **dadurch gekennzeichnet,** daß die Förderelemente als Zahnwalzen (32, 33) ausgebildet sind, wobei die Zähne einer jeden Zahnwalze (32, 33) jeweils nur in dem dem Zahnwalzeneingriffs-Bereich gegenüberliegenden Zahnwalzenscheitelbereich unter Bildung eines Förderspalts (311) berührungsfrei bis an die Innenwandung des Pumpenhohlkörpers heranreichen, während der übrige Raum (312, 313) zwischen der Hohlkörperinnenwandung und den Zahnwalzen durch den Hohlraum derart aufgeweitet ist, daß die lichten Abstände zwischen den Zahnscheiteln und der Hohlkörperinnenwandung ein Vielfaches der Förderspaltbreite (311) betragen.

10. Einrichtung nach einem der Ansprüche 1 bis 9, **dadurch gekennzeichnet,** daß die Eingriffslänge der Förderelemente (32, 33) längs der Hohlkörpererstreckung ein Mehrfaches der Drehdurchmesser der Förderelemente beträgt.

11. Einrichtung nach einem der Ansprüche 1 bis 10, **dadurch gekennzeichnet,** daß die Einrichtung ein mit seinen Innenmaßen dem kreiszylindrischen Tauch-Mantelhohlkörper (31) angepaßtes Waschrohr (74) zur Innen- und/oder Außenreinigung des Tauch-Mantelhohlkörpers (31) umfaßt, wobei dieser über seine Länge vollständig in das Waschrohr eintauchbar ist.

12. Einrichtung nach Anspruch 11, **dadurch gekennzeichnet,** daß in dem Waschrohr (74) zur Außenreinigung des Mantelhohlkörpers (31) ein diesen umgebender Spritzdüsenring sowie vorzugsweise zudem Bodendüsen zur Reinigung der die untere Substanzdurchtrittsöffnung (360) aufweisenden Stirnverschlußwand (36) angeordnet sind.

13. Einrichtung nach einem der Ansprüche 1 bis 12, **dadurch gekennzeichnet,** daß der Mantelhohlkörper (31) aus Kunststoff besteht, der vorzugsweise zumindest am Außenumfang mit einer für Substanz hoch-gleitfähigen, ggf. mit einer Gleitschicht, Politurfläche od. dgl. gebildeten Oberfläche versehen ist.

14. Einrichtung nach einem der Ansprüche 1 bis 13, **dadurch gekennzeichnet,** daß sie einen Pumpenmotor (34) umfaßt, der in der Drehrichtung umschaltbar und/oder stufenlos regelbar ist.

## Claims

1. Installation/appliance (1) for feeding of flow-capable substances to a printing- or coating machine (8) or to any other substance-consuming machine comprising a substance-conveying pump (3) with active in-gear conveying elements as toothed wheel- or toothed roller elements (32, 33) or such other displacement bodies, at which the conveying elements are axis-born in firm distance one to each other and at least one of the conveying elements is driven via one from a pump motor (34) driven bearing shaft (35, **characterized in,** that the appliance is configurated as a diving pump with a long extending circular-cylindrical cased or jacketed hollow body, like a pipe (31) or similar for diving into a substance (6), which on its upper diving-free end is fixed to the pump motor (34) and on the lower diving end is locked with a frontal sealing wall, that an upper substance inlet orifice (aperture) (380) is configurated in the range of the dive-free end, that in the jacketed hollow body in the range of its diving end are dispositioned the conveying elements as toothed roller, toothed wheels (32, 33) or similar - and that is configurated, in the marginal zone of the plunging hollow body's end, a lower substance through-flow aperture (360).

2. Appliance according to claim 1, **characterized in,** that the conveying elements, like preferrably toothed rollers (32, 33) are born, on their frontal sides which are facing the motor drive, by flying unilateral axial bearing.

3. Appliance according to claim 1 or 2, **characterized in,** that a sole drive bearing shaft (35), connected to a conveying element, like a toothed roller (32), without gear directly is united, rotation-proof, with a motor drive shaft.

4. Appliance according to one of claims 1 to 3, **characterized in,** that the substance through-flow aperture (360) is configurated in the obturating wall (36) and that the obturating wall (36) is protruding from the hollow body (31) with a rounded or concaved, preferrably spherically formed sectional part, which formes one - the lower substance through-flow aperture (360) free leaving resting surface.

5. Appliance acc. to one of claims 1 to 4, **characterized in**, that externally, over the circular-cilindrical jacketed hollow body (31) is set a substance/stripping element (37) like a lamellar ring, a sleeve or similar, which can be slide-moved alongside the hollow body.

6. Appliance acc.to one of claims 1 to 5, **caracterized in,** that the external diameter of the jacketed hollow body (31) is equivalent to about 80 - 150 mm considering a hollow bodies' length of ab. 250 - 1000 mm.

7. Appliance acc.to one of claims 1 to 6, **characterized in,** that it comprises a post-, stand- or lifting device (53, 54), on which the diving pump is preferrably fixed by means of a bearing part (39), a suspension element (390) or similar, being the diving pump maintained , by means of the post-, stand- or lifting device (53,54) in vertical and/or horizontal movement as well as, if required, in pivotable movement.

8. Appliance according to claim 7, **characterized in,** that the stand device (53) is dispositioned directly adjacent (laterally) to a substance consuming machine or installation, as for ex. to a printing-/coating machine (8).

9. Appliance acc.to one of claims 1 to 8, **characterized in**, that the conveying elements are configurated as toothed rollers (32, 33), at which the teeth of each toothed roller (32, 33) respectively reach contactlessly the interior wall of the pump hollow body solely in the range of the toothed roller' angle point situated opposite the range of gear of the toothed rollers, forming so a conveying gap (311) whereas the remaining space (312, 313) between the hollow body's interior wall and the toothed rollers is widened-up by the hollow space in such a way that the clear distances between the angle points and the hollow body' interior wall represent a multiple of the conveying gap width (311).

10. Appliance according to one of claims 1 to 9, **characterized in,** that the gearing length of the conveying elements (32, 33) alongside the extension of the hollow body represent for a multiple of the rotation diameters of the conveying elements.

11. Appliance to one of claims 1 to 10, **characterized in,** that the appliance comprises a washing pipe (74) adapted - with its interior dimensions - to the circular-cylindrical jacketed hollow body (31), the same used for interior - and/or exterior cleaning of the diving-jacketed hollow body, at which the same may be dipped, over ist entire length into the washing pipe.

12. Appliance according to claim 11, **characterized in,** that in the washing pipe (74) are dispositioned, for external cleaning of the jacketed hollow body (31) one the former wrapping spraying nozzle ring as well as preferrably further to that, bottom nozzles for cleaning of the lower substance through-flow aperture (360) constituting frontal sealing or obturating wall (36).

13. Appliance according to one of claims 1 to 12, **characterized in,** that the jacketed hollow body (31) consists of synthetic material, which preferrably is provided, at least on the external circumference, with a surface of high slide-capable effect for substances, if required, coated with a gliding agent, polished surface or similar formed surface.

14. Appliance according to one of claims 1 to 13, **characterized in,** that it comprises a pump motor (34), which in direction of rotation is commutable and/or steplessly regulable.

## Revendications

1. Installation (1) pour l'amenée de substances liquides à (envers) une machine d'impression ou d'enduction (8) ou à une autre machine de consommation de substances moyennant une pompe (3) de transport de substances, comportant des éléments de transport lesquels sont en engrenage comme roue dentée- ou éléments de rouleaux dentés (32, 33) ou d'autres corps de deplacement, se trouvant les élements de transport logés axialement (palier de butée) en distance ferme entre eux et dont au minimum un des élements de transport est actionné (entrainé) à travers d'un arbre de palier (35) entrainé par un moteur à pompe (34), **caractérisée en** ce que l'installation est configurée à titre de pompe immersible avec une corps creux à chemise, circulaire-cylindrique et de longue extension, comme un tuyau (31) ou similaire pour plonger dans la substance (6), lequel à son extremité supérieure non-immersible se trouve fixé sur le moteur à pompe (34) et est fermé,à son éxtremité inférieure immersible avec un paroi de fermeture frontale (36), et qu'est configuré, dans l'ambiance de l'extremité supérieure un orifice de passage de substance supérieur (380), que dans le corps creux à chemise, à l'ambiance de son extremité immersible, sont disposés les élements de transport comme rouleaux dentés, roues dentés (32, 33) ou similaires et qu'est configuré, à l'ambiance marginal de l'extrémité immersible du corps creux, un orifice de passage de substance inférieur (360).

2. Installation selon revendication 1, **caractérisée en** ce que les élements de transport comme preférablement rouleaux dentés (32, 33) sont logés volants par logement axial unilateral à leurs parties frontales dirigées vers/faces à l'entrainement du moteur.

3. Installation selon revendication 1 ou 2, **caractérisées en** ce qu'un seul arbre de palier d'entrainement (35) uni avec un élement de transport comme un rouleau denté (32) est directement lié , à preuve de rotation, à l'arbre d'entrainement de moteur.

4. Installation selon une des revendications 1 à 3, **caractérisée en** ce que l'orifice de passage de substance (360) est configuré dans la paroi de fermeture (d'obturation) (36) et que la paroi d'obturation se trouve en saillie du corps creux (31) par/avec une partie arrondie ou concave, préfèrablement configurée en section sphérique, laquelle forme une surface de repos laissant ouvert l'orifice de passage de substance inférieur (360).

5. Installation selon une des revendications 1 à 4, **caractérisée en** ce qu'à la circonférence extérieur du corps creux à chemise circulaire-cylindrique est placé, coulissable le long de l'antérieur, un élement extracteur de substance (37) comme un anneau lamellaire (à membrane), une garniture ou similaire.

6. Installation selon une des revendications 1 à 5, **caractérisée en** ce que le diamètre éxtérieur du corps creux à chemise (31) est d'env. 80 - 150 mm considérant une longueur du corps creux d'env. 250 - 1000 mm

7. Installation selon une des revendications 1 à 6, **caractérisée en** ce qu'elle comporte un dispositif à colonne ou montant-, à support- ou d'élevation (53, 54) auquel la pompe à immersion est fixée préfèrablement au moyen d'une pièce à palier (39), d'un élement de suspension (390) ou de structure similaire, se trouvant maintenue la pompe d'immersion, moyennant le dispositif de colonne-, de support- ou d'élevation (53, 54) en mouvement vertical et/ou horizontal ainsi qu'à besoin, de mouvement pivotant.

8. Installation selon revendication 7, **caractérisée en** ce que le dispositif de support (53) est disposé directement du coté latéral d'une machine ou installation de consommation de substances comme p.ex. d'une machine d'impression-/d'enduction (8).

9. Installation selon une des revendications de 1 à 8, **caractérisée en** ce que les éléments de transport sont configurés à titre de rouleaux à dents (32, 33), s'approchant les dents respectifs de chaque rouleau sans contact au paroi intérieur du corps creux de pompe uniquement dans la plage de crête du rouleau à dents opposée à la plage d'engrenage du rouleau à dents, formant ainsi une fente de transport (311), tandis que l'espace restant (312, 313) entre la paroi intérieure du corps creux et les rouleaux à dents se trouve tellement élargie, que les distances ouverts entre les crêtes de dents et la paroi intérieure du corps creux représentent un multiple de la largeur de fente de transport (311).

10. Installation selon une des revendications de 1 à 9, **caractérisée en** ce que la longueur d'engrenage des éléments de transport (32, 33) le long de l'extension du corps creux, représente un multiple des diamètres de rotation des élements de transport.

11. Installation selon une des revendications de 1 à 10, **caractérisée en** ce que l'installation comporte un tuyau de lavage (74) adapté avec ses dimensions interieures au corps creux à chemise d'immersion circulaire-cylindrique (31) pour le nettoyage intérieur- et/ou extérieur du corps creux à chemise d'immersion (31) étant ce dernier plongeable à travers de sa longueur totale dans le tuyau de lavage.

12. Installation selon revendication 11, **caractérisée en** ce qu'au tuyau de lavage (74) pour le nettoyage éxterieur du corps creux à chemise (31) sont disposés un anneau à tuyères de jet ainsi que preférablement en plus de celui-ci tuyères de fond pour le nettoyage de la paroi d'obturation frontale (36) constituant l'orifice inférieur de passage de substance (360).

13. Installation selon une des revendications de 1 à 12, **caractérisée en** ce le corps creux à chemise (31) se compose de matière synthétique, que preférablement est dotée, au minimum dans sa circonférence éxtérieure d'une surface apte à haut glissement, si nécéssaire à couche glissante, surface polie ou similaire.

14. Installation selon une des revendications de 1 à 13**, caractérisée en** ce qu'elle comporte un moteur à pompe, commutable en sens de rotation et/ou reglable sans échelonnement.
